# EUROPÄISCHE PATENTSCHRIFT

(11) **EP 2 142 806 B1**
(45) Veröffentlichungstag und Bekanntmachung des Hinweises auf die Patenterteilung: **28.02.2018**
(21) Anmeldenummer: 08759450.3
(22) Anmeldetag: 07.05.2008
(51) Int. Cl.: F04D 25/06, F04D 29/58, F04D 31/00

(54) **VERDICHTERSYSTEM FÜR DEN UNTERWASSEREINSATZ IM OFFSHORE-BEREICH**
COMPRESSOR SYSTEM FOR UNDERWATER USE IN THE OFFSHORE AREA
SYSTÈME COMPRESSEUR POUR UNE UTILISATION SOUS-MARINE DANS LE DOMAINE OFFSHORE

(30) Priorität: 09.05.2007 DE 102007021720
(43) Veröffentlichungstag der Anmeldung: 13.01.2010
(73) Patentinhaber: Siemens Aktiengesellschaft, 80333 München (DE)
(72) Erfinder: BADE, Maria, 13403 Berlin (DE); MUCHA, Joachim, 12277 Berlin (DE); MÖHLE, Axel, 12163 Berlin (DE)
(86) Internationale Anmeldenummer: PCT/EP2008/055629
(87) Internationale Veröffentlichungsnummer: WO 2008/138829

(56) Entgegenhaltungen:
- WO-A-94/29597
- DE-A1- 4 209 118
- DE-A1- 19 623 553
- DE-C1- 3 729 486
- FR-A- 1 181 680

## Beschreibung

Die Erfindung betrifft ein Verdichtersystem, insbesondere zur Förderung von Gasen oder Gas-/Ölgemischen im Offshore-Bereich. Das Verdichtersystem weist ein seewasserfestes Gehäuse mit zumindest einer Zugangsöffnung für zu verdichtende Gase oder Gas-/Ölgemische und mit zumindest einer Ausgangsöffnung für die verdichteten Gase oder Gas-/Ölgemische auf. Es weist einen im Gehäuse angeordneten Verdichter auf, welcher eingangsseitig mit der Zugangsöffnung und ausgangsseitig mit der Ausgangsöffnung verbunden ist. Im Gehäuse ist ein Elektromotor mit einem über eine Innenseite des Gehäuses kühlbaren Statorpaket und mit einem Rotorpaket zum Antreiben des Verdichters angeordnet.

Aus dem deutschen Patent DE 37 29 486 C1 ist eine Kompressoreinheit zur Förderung von Erdgas im Offshore-Bereich mit Antrieb durch einen Hochfrequenzmotor zur Verdichtung von Gasen bekannt, die für große Wassertiefen geeignet ist. Der Hochfrequenzmotor der Kompressoreinheit ist magnetisch gelagert und treibt in einem gemeinsamen nach außen gasdichten Gehäuse die Kompressorstufen an. Die Kühlung des Motors, der Lager sowie der Kompressorstufen erfolgt durch die das gemeinsame Gehäuse umgebende Flüssigkeit.

Aus der deutschen Offenlegungsschrift DE 196 23 553 A1 ist eine flüssigkeitsgekühlte elektrische Maschine bekannt, die als Unterwassermotor in spaltrohrloser Bauweise ausgebildet ist und vollständig mit Motorfüllflüssigkeit niedriger Viskosität gefüllt ist. Zur Optimierung der Wärmeverteilung innerhalb des Stators sind Kühlrohre vorgesehen, die parallel zum Luftspalt zwischen Stator und Rotor verlaufen. Die gesamte für Kühlzwecke verwendete Motorfüllflüssigkeit strömt parallel durch die Kühlrohre und den Luftspalt.

Aus der deutschen Offenlegungsschrift DE 42 09 118 A1 ist ein Elektromotor mit einem Motor-Druckgehäuse, gefüllt mit Gas . unter hohem Druck, bekannt. Um die in dem Elektromotor anfallende Verlustwärme zu verringern, ist eine Kapsel vorgesehen, die die Rotorstäbe antriebsseitig und/oder nebenseitig umschließt.

Aus dem französischen Patent FR 1 181 680 A ist ein Kompressor bekannt, der eine Kompressoreinheit und einen diese über eine gemeinsame Welle antreibenden Elektromotor aufweist. Die Welle ist auf einer flüssigkeitsgekühlten Achse gelagert.

Die Offshore-Förderung, das heißt die Förderung von Öl und Gas in küstennahen Gewässern, stellt hohe Anforderungen an Verdichtersysteme. Sie müssen rauem Klima, korrodierenden Umweltbedingungen sowie unberechenbaren Gaszusammensetzungen gewachsen sein. Die Verdichtersysteme können mit einem Elektromotor oder mit einer Gasturbine angetrieben werden. Der Elektromotor ist vorzugsweise ein bürstenloser Asynchronmotor. Üblicherweise wird zum Verdichten eine schnelllaufende Turbine verwendet, wobei in diesem Falle die Turbine und der Elektromotor vorzugsweise auf einer gemeinsamen Welle angeordnet sind. Der bürsten- und getriebelose Antrieb erlaubt einen nahezu wartungsfreien Betrieb derartiger Verdichtersysteme. Alternativ können auch Schrauben- oder Kolbenkompressoren zum Verdichten verwendet werden.

Die betrachteten Verdichtersysteme können in Einrichtungen der Petrochemie an der Küste, auf Bohrplattformen oder auch unter Wasser installiert sein. Im letzteren Fall erfolgt der Antrieb des Verdichters typischerweise mit einem Elektromotor.

Die Zuführung des Gases bzw. des Gas-/Ölgemisches erfolgt üblicherweise über eine Rohrleitung, welche an der Gehäuseaußenseite des Verdichtersystems angeflanscht ist. In entsprechender Weise erfolgt der Weitertransport des verdichteten Gases bzw. Gas-/Ölgemisches ausgangsseitig über eine weitere Rohrleitung. Alternativ kann anstelle einer Rohrleitung ein Druckschlauch verwendet werden.

Die hohe elektrische Anschlussleistung der verwendeten Elektromotoren im Bereich von mehreren 100 kW macht eine Kühlung der Elektromotoren erforderlich. Üblicherweise wird eine Ölrückkühlanlage verwendet, welche als separate Einheit über Ölzulaufleitungen und Ölrücklaufleitungen an das Verdichtersystem angeschlossen ist. Derartige Verdichtersysteme sind wegen der außerhalb angeordneten Ölrückkühlanlagen nachteilig raumgreifend.

Ein weiterer Nachteil ist, dass die externen Ölrückkühlanlagen mit der Zeit undicht werden können. Zum einen können die Ölzulaufleitungen und die Ölrücklaufleitungen selbst undicht werden, insbesondere durch eine meerwasserbedingte Korrosion oder durch mechanische Einwirkungen, wie z.B. durch Wellenschlag. Zum anderen können auch druckdicht ausgeführte Anschlussverbindungen der Rohrleitungen am Gehäuse des Verdichtersystems mit der Zeit undicht werden. Austretendes Öl sowie Öl-/Gasgemische stellt in diesem Zusammenhang eine potentielle ökologische Gefahr für die umgebenden Gewässer dar.

Es ist eine Aufgabe der Erfindung ein Verdichtersystem anzugeben, bei welchem die zuvor beschriebenen Nachteile vermieden werden.

Die Aufgabe der Erfindung wird durch ein Verdichtersystem mit den Merkmalen des Anspruchs 1 gelöst. Weitere vorteilhafte Ausführungsformen sind in den abhängigen Ansprüchen 2 bis 6 angegeben.

Erfindungsgemäß ist das Statorpaket von der Innenseite des Gehäuses beabstandet. Das Statorpaket bildet in diesem Fall mit zumindest einem gegenüberliegenden Teil der Gehäuseinnenseite eine ringförmige Kühlkammer aus. In der Kühlkammer ist ein Kühlmittel vorhanden.

Damit ist der Vorteil verbunden, dass der Wärmeübergangswiderstand vom Statorpaket zum Gehäuse wegen der vollständigen Einbettung des Statorpakets im Kühlmittel und wegen der Benetzung der Gehäuseinnenseite mit dem Kühlmittel drastisch reduziert wird. Der Grund dafür ist, dass das Statorpaket mit seinen besonders heißen Stellen, wie z.B. mit seinen axial überstehenden Wickelköpfen, komplett im Kühlmittel eingetaucht ist. Die Kühlung dieser heißen und kritischen Stellen ist daher besonders effektiv. Mit "axial" sind Richtungen parallel zur Drehachse des Elektromotors bezeichnet.

Vorzugsweise ist das Kühlmittel eine Flüssigkeit, insbesondere ein Öl, wie z.B. ein Silikon- oder Mineralöl. Neben der hohen spezifischen Wärmekapazität wirkt dieses in Hinblick auf die spannungsführenden Wickelköpfe vorteilhaft elektrisch isolierend. Alternativ können andere Kühlflüssigkeiten verwendet werden, wie z.B. Kühlflüssigkeiten auf Wasserbasis. Das Kühlmittel kann alternativ ein Kältemittel sein, wie z.B. Freon® R134a. In diesem Fall ist das Kühlmittel ein Sol, das heißt ein Flüssigkeits-/Gasgemisch.

Nach einer Ausführungsform sind im Statorpaket im Wesentlichen axial zur Drehachse des Elektromotors verlaufende Kühlkanäle vorhanden. Dadurch ist in vorteilhafter Weise eine Kühlung im Inneren des Statorpakets möglich.

Einer weiteren Ausführungsform zufolge weist das Verdichtersystem eine Umwälzpumpe für das Kühlmittel auf. Durch die Umwälzung wird eine gleichmäßigere und auch höhere Kühlleistung erzielt.

Nach einer bevorzugten Ausführungsform ist das Verdichtersystem für den bestimmungsgemäßen Einsatz derart installiert, dass die Drehachse des Elektromotors im Wesentlichen in vertikaler Richtung verläuft. Selbiges trifft auf die Kühlkanäle zu. Die vorliegende Anordnung bewirkt, dass sich selbsttätig ein Kühlkreislauf innerhalb der Kühlkammer einstellt. Denn die Erwärmung des Kühlmittels in den jeweiligen Kühlkanälen bewirkt, dass dieses aufsteigt und aus der oberen axialen Stirnseite des Statorpakets herausströmt. Nachströmendes Kühlmittel befördert das erhitzte Kühlmittel zwangläufig zu der im Vergleich zur Kühlmitteltemperatur kalten Gehäuseinnenseite. Die nachfolgende Abkühlung bewirkt eine Erhöhung des spezifischen Gewichts und ein Absinken des Kühlmittels. Am unteren Ende der Kühlkammer angelangt wird das abgekühlte Kühlmittel in Richtung zur axialen unteren Stirnseite des Statorpakets angesaugt. Der Kühlkreislauf ist damit geschlossen. Dabei wirkt das die Gehäuseaußenseite umspülende kalte Meerwasser mit typischen Temperaturen im einstelligen Celsius-Bereich als Wärmesenke. Der große Temperaturgradient zwischen erhitztem Kühlmittel und kaltem Meerwasser bewirkt einen großen Wärmestrom vom Kühlmittel über die Gehäusewandung zum Meerwasser.

Zur gezielten Lenkung der sich in der Kühlkammer ausbildenden zirkulierenden Flüssigkeitsströmüng können auch Leitbleche z.B. an den axialen Enden des Statorpakets angeordnet sein.

Nach einer weiteren vorteilhaften Ausführungsform weist das Gehäuse eine Gehäuseaußenseite auf, an der eine Vielzahl von Kühlrippen angeordnet ist. Die Kühlrippen bewirken eine erhebliche Vergrößerung der Kühlfläche zum Meerwasser hin. Die vergrößerte Kühlfläche kann, je nach Ausformung und Anzahl der vorhandenen Kühlrippen, ein Vielfaches der sonst vorliegenden Außenfläche des Gehäuses des Verdichtersystems sein. Vorzugsweise weisen die Kühlrippen von der Außenseite des Gehäuses weg.

Vorzugsweise weist das Gehäuse eine zylindrische Bauform auf. In diesem Fall weisen die Kühlkörper radial von der Gehäuseaußenseite weg. Mit "radial" sind Richtungen auf die Symmetrieachse des zylindrischen Gehäuses zu und von ihr weg bezeichnet. Typischerweise fällt die Symmetrieachse mit der Drehachse des Elektromotors zusammen.

Weitere vorteilhafte Eigenschaften der Erfindung ergeben sich aus deren beispielhafter Erläuterung anhand der Figuren. Es zeigen
- FIG 1: eine Schnittdarstellung eines nicht erfindungsgemäßen Verdichtersystems entlang der Drehachse eines Elektromotors und eines Verdichters,
- FIG 2: eine Schnittdarstellung eines erfindungsgemäßen Verdichtersystems,
- FIG 3: eine Schnittdarstellung eines Verdichtersystems gemäß einer Ausführungsform der Erfindung und
- FIG 4: eine Seitenansicht des Verdichtersystems gemäß FIG 3 entsprechend der in FIG 3 eingezeichneten Blickrichtung IV.

FIG 1 zeigt eine Schnittdarstellung eines nicht erfindungsgemäßen Verdichtersystems 1 entlang der Drehachse DA eines Elektromotors 7 und eines Verdichters 8.

Die in den Figuren FIG 1 bis FIG 3 dargestellten Verdichtersysteme sind insbesondere zur Förderung von Gasen und/oder Gas-/Ölgemischen im Offshore-Bereich ausgebildet. Insbesondere ist ein Gehäuse 2 seewasserfest ausgeführt. Das Gehäuse 2 ist vorzugsweise aus Stahl gefertigt und kann zur Vermeidung von Korrosion einen Schutzanstrich aufweisen. Der verwendete Stahl kann alternativ oder zusätzlich ein nichtrostender Stahl sein. Alternativ kann das Gehäuse 2 aus einem seewasserfesten Aluminium hergestellt sein. Vorzugsweise ist das Gehäuse druckdicht ausgeführt, und zwar entsprechend der zum Betrieb des Verdichtersystems 1 vorgesehenen Einsatztiefe unter dem Meerwasserspiegel oder am Meeresgrund. Die druckdichten Anforderungen betreffen nicht nur das Gehäuse 2 selbst, sondern auch Durchführungen im Gehäuse, wie z.B. für Strom- und Steuerungskabel zur Energieversorgung und zur Steuerung und/oder Überwachung des Verdichtersystems 1.

Das Gehäuse 2 weist beispielhaft eine Zugangsöffnung 3 für die zu verdichtenden Gase oder Gas-/Ölgemische und eine Ausgangsöffnung 4 für die verdichteten Gase oder Gas-/Ölgemische auf. Es können alternativ auch mehrere Öffnungen 3, 4 vorhanden sein. An den beiden Öffnungen 3, 4 sind üblicherweise Anschlusselemente, wie z.B. Kupplungen oder Flansche, angebracht, um an diese Leitungsrohre oder Druckschläuche anschließen zu können. Die Anschlusselemente sowie die Leitungsrohre sind hinsichtlich der jeweils geforderten Druckdichtigkeit in entsprechender Weise technisch robust auszulegen.

Im Gehäuse 2 ist der Verdichter 8 angeordnet, welcher eingangsseitig mit der Zugangsöffnung 3 und ausgangsseitig mit der Ausgangsöffnung 4 verbunden ist. Die im Bereich der Öffnungen 3, 4 dargestellten Pfeile zeigen die Strömungsrichtungen an. Im Beispiel der FIG 1 weist der Verdichter 8 eine Turbine 81 mit nicht weiter bezeichneten Turbinenblättern auf. Deren Durchmesser nimmt in axialer Richtung, das heißt in Strömungsrichtung ab, wobei durch die Verdichtung zugleich der Druck zunimmt. Mit dem Bezugszeichen 83 ist eine Hochdruckausleitung bezeichnet. Von dort aus erfolgt über eine nicht weiter bezeichnete Rohrverbindung im Inneren des Gehäuses 2 der Transport des verdichteten Gases zur Ausgangsöffnung 3 hin.

Im Gehäuse 2 ist weiterhin der Elektromotor 7 zum Antreiben des Verdichters 8 angeordnet. Der Elektromotor 7 weist ein Statorpaket 71 sowie ein Rotorpaket 72 auf. Weiterhin weisen im Beispiel der FIG 1 sowohl der Verdichter 8 als auch der Elektromotor 7 eine gemeinsame, in Lagern 6 geführte Welle 5 auf.

Das Statorpaket 71 des Elektromotors 7 ist über eine Gehäuseinnenseite GI des Gehäuses 2 des Verdichtersystems 1 kühlbar. Im Beispiel der FIG 1 erfolgt die Kühlung über eine Statoraußenseite SA, welche bündig an der Gehäuseinnenseite GI anliegt. Die im Kontaktbereich zwischen Statoraußenseite SA und Gehäuseinnenseite GI eingetragenen Pfeile versinnbildlichen den Wärmestrom. Um die Kühlleistung zu erhöhen, kann zwischen der Statoraußenseite SA und der Gehäuseinnenseite GI eine gut wärmeleitfähige Masse eingebracht sein, wie z.B. eine gut wärmeleitende Paste, ein Fett oder dergleichen.

Das gezeigte Verdichtersystem 1 ist derart installiert, dass die Drehachse DA des Elektromotors 7 im Wesentlichen in vertikaler Richtung verläuft. Sie kann alternativ auch in waagrechter Position ausgerichtet sein.

Des Weiteren weist das Gehäuse 2 eine Gehäuseaußenseite GA, an welcher eine Vielzahl von abstehenden Kühlrippen 21 angeordnet ist. Bei dem vorliegenden Fall einer zylindrischen Bauform des Gehäuses 2 weisen die Kühlrippen 21 radial von der Gehäuseaußenseite GA weg. Auch das erfindungsgemäße Verdichtersystem 1 und eine Ausführungsform dessen gemäß FIG 2 und FIG 3 weisen eine derartige zylindrische Bauform auf.

FIG 2 zeigt eine Schnittdarstellung eines erfindungsgemäßen Verdichtersystems 1. Das gezeigte Verdichtersystem 1 ist in Bezug auf die Drehachse DA des Elektromotors 7 wiederum vertikal installiert.

Im Unterschied zum Verdichtersystem gemäß FIG 1 ist das Statorpaket 71 gemäß der Erfindung von der Innenseite GI des Gehäuses 2 beabstandet. Der mittlere radiale Abstand liegt vorzugsweise in einem Bereich von 5 cm bis 15 cm. Je nach elektrischer Anschlussleistung des Elektromotors 7 können die Abstandswerte auch darüber liegen, wie z.B. bei 20 cm, oder darunter liegen, wie z.B. bei 3 cm. Das Statorpaket 71 bildet mit zumindest einem gegenüberliegenden Teil der Gehäuseinnenseite GI eine ringförmige Kühlkammer 9 aus, in welcher ein Kühlmittel 9 vorhanden ist. In der Kühlkammer 9 liegen auch die Wickelköpfe 73 des Statorpakets 71, welche axial aus dem Statorpaket 71 herausragen. Die Kühlkammer 9 weist im Beispiel der FIG 2 nur eine Kammer auf. Sie kann alternativ mehrere Kammern aufweisen, wobei in diesem Fall benachbarte Kammern jeweils durch ein radialaxial verlaufendes Schott von einander getrennt sind.

Die Kühlkammer 9 ist durch zwei Reife 91, 92 und eine Kreisscheibe 94 gebildet. Die beiden Reife 91, 92 weisen einen Innendurchmesser auf, der dem Innendurchmesser des Statorpakets 71 entspricht. Der erste Reif 91 ist an einer unteren axialen Stirnseite des Statorpakets 71 abgedichtet angebracht, wie z.B. angeschweißt. Die Symmetrieachse dieses Reifs 91 fluchtet mit der Drehachse DA des Elektromotors 7. Die axiale Höhe des ersten Reifs 91 entspricht nahezu dem axialen Abstand des Statorpakets 71 zu einer Bodenplatte 22 des Gehäuses 2. Der untere Rand des ersten Reifs 91 kann über einen Dichtungsring 93 zur Bodenplatte 22 hin abgedichtet sein oder mit der Bodenplatte 22 dicht verschweißt sein.

Der zweite Reif 92 ist in entsprechender Weise am oberen axialen Ende des Statorpakets 71 angebracht. Die Kreisscheibe 94 weist einen Innendurchmesser auf, der in etwa dem Innendurchmesser der Reife 91, 92 entspricht. Der Außendurchmesser entspricht in etwa dem Innendurchmesser des Gehäuses 2. Der zweite Reif 92 und die Kreisscheibe 94 sind vorzugsweise mit einander dicht verschweißt und bilden gemeinsam einen Flansch 92, 94. Der Außenrand der Kreisscheibe 94 bzw. des Flansches 92, 94 kann über einen weiteren Dichtungsring 95 zur Gehäuseinnenseite GI abgedichtet sein oder mit der Gehäuseinnenseite GI dicht verschweißt sein. Die Reife 91, 92, die Kreisscheibe 94, eine radiale Innenseite des Statorpakets 71 und die Gehäuseinnenseite GI bilden somit einen Hohlzylinder.

In der Kühlkammer 9 ist ein Kühlmittel, vorzugsweise ein Öl, als Kühlflüssigkeit vorhanden. Insbesondere kommt ein sogenanntes Trafoöl auf Mineralölbasis oder Silikonölbasis in Betracht. Vorzugsweise ist die gesamte Kühlkammer 9 mit der Kühlflüssigkeit gefüllt. Im Gehäuse 2 und außerhalb der Kühlkammer 9 kann ein Ausgleichsgefäß für die Kühlflüssigkeit vorhanden sein, um eine temperaturbedingte Volumenänderung des Kühlmittels auszugleichen.

Das Kühlmittel kann alternativ zum Öl auch ein Kältemittel sein, wie z.B. ein Freon®. Besonders vorteilhaft ist hinsichtlich der Umweltverträglichkeit ein FCKW-freies Freon®, wie z.B. Freon® R134a. In diesem Fall ist die Kühlkammer 9 mit einem Sol gefüllt, das heißt mit einem Flüssigkeits-/Gasgemisch.

Des Weiteren sind im Statorpaket 71 im Wesentlichen axial zur Drehachse DA des Elektromotors 7 verlaufende Kühlkanäle 75 vorhanden. Wegen der Einbettung des Statorpakets 71 in dem Kühlmittel sind diese gleichfalls mit dem Kühlmittel gefüllt. Während des Betriebs des Verdichtersystems 1 stellt sich eine Zirkulation des Kühlmittels in der Kühlkammer 9 ein. Dies ist durch Strömungspfeile dargestellt. Dabei steigt das in den Kühlkanälen 75 erhitzte Kühlmittel nach oben und kühlt sich in umgekehrter Richtung von oben nach unten entlang der kalten Gehäuseinnenseite GI wieder ab. Dabei werden die thermisch besonders kritischen Wickelköpfe 73 durch das zirkulierende Kühlmittel umspült und damit wirksam gekühlt.

Die waagrechten Pfeile symbolisieren den Wärmetransport vom Kühlmittel, weiter über die Wandung des Gehäuses 2 in das Meerwasser, welches die Außenseite GA des Gehäuses 2 umspült. Der sich in der Kühlkammer 9 einstellende Kühlkreislauf kann auch als Primärkühlkreislauf bezeichnet werden, während sich an der Gehäuseaußenseite, allerdings nur im Falle eines ruhenden Gewässers, eine Gegenströmung einstellt, welche von unten nach oben entlang der Gehäuseaußenseite GA entlang streicht. Die Kühlung durch das Meerwasser kann auch als Sekundärkühlung bezeichnet werden.

Zur weiteren Steigerung der Kühlleistung kann das Verdichtersystem 1 eine Umwälzpumpe für das Kühlmittel aufweisen. Die Umwälzpumpe ist z.B. eine Kreiselpumpe, welche in oder an der Kühlkammer 9 angebracht ist.

Im Vergleich zur FIG 1 sind die Kühlrippen 21 an der Außenseite GA des Gehäuses 2 hinsichtlich ihrer Länge kürzer ausgebildet. Sie erstrecken sich nur in dem axialen "heißen" Bereich des Gehäuses 2, welcher der Kühlkammer 9 gegenüberliegt. Die Kühlung des Verdichters 8 erfolgt in diesem Zusammenhang über die zu verdichtenden Gase bzw. Gas-/Ölgemische selbst.

FIG 3 zeigt eine Schnittdarstellung eines Verdichtersystems 1 gemäß einer dritten Ausführungsform der Erfindung.

Im Vergleich zur FIG 2 ist die Kühlkammer 9 im Wesentlichen torusförmig ausgebildet, wobei die Kühlkammer 9 gebogene Kühlkammerwände 96, 97 aufweist, welche durch ihre Formgebung den zirkulierenden Strömungsverlauf begünstigen. Die Kühlleistung dieser Ausführungsform ist daher im Vergleich zur zweiten Ausführungsform bei gleichem Bauvolumen größer. Die Kühlkammerwände 96, 97 erfüllen neben der Ausbildung der Kühlkammer 9 auch eine Strömungsleitfunktion. Mit den Bezugszeichen 98, 99 sind weitere Dichtungsringe zur Abdichtung der Kühlkammerwände 96, 97 mit der Gehäuseinnenseite GI bezeichnet. Alternativ können die Kühlkammerwände 96, 97 mit der Gehäuseinnenseite GI dicht verschweißt sein.

FIG 4 zeigt eine Seitenansicht des Verdichtersystems 1 gemäß FIG 3 entsprechend der in FIG 3 eingezeichneten Blickrichtung IV.

FIG 4 zeigt den Blick in die Zugangsöffnung 3, das heißt in Richtung auf den Verdichter. Wie FIG 4 weiter zeigt, weist das Statorpaket 71 eine Vielzahl in Umfangrichtung gleichmäßig verteilt angeordneter Kühlkanäle 75 auf. Die Kühlkanäle 75 sind hinsichtlich ihrer radialen Lage zu den Wickelköpfe 73 zu beiden Seiten der Wickelköpfe 73 angeordnet (vgl. dazu auch FIG 2 und FIG 3). Die Anordnung der Kühlkanäle 75 erfolgt vorzugsweise im magnetisch weniger aktiven Bereich des Statorpakets 71. Die Vielzahl von Kühlkanälen 75 ermöglicht eine effektive Kühlung des Statorpakets 71 quasi von innen heraus.

An der Gehäuseaußenseite GA ist eine Vielzahl von radial von der Gehäuseaußenseite weg weisend angeordneten Kühlrippen 21 zu sehen. Die Kühlrippen 21 bewirken eine drastische Erhöhung der zur Kühlung durch Meerwasser zur Verfügung stehenden Kühlfläche. Vorzugsweise sind die Kühlrippen 21 integraler Bestandteil des Gehäuses 2 des Verdichtersystems 1. Insbesondere ist das Gehäuse 2 aus einem Guss gefertigt.

Das erfindungsgemäße Verdichtersystem eignet sich auch für schnelllaufende Verdichtersysteme bei Drehzahlen bis zu 15000 U/min und Leistungen von einigen 100 kW bis zu 10 MW und mehr.

## Patentansprüche

1. Verdichtersystem, insbesondere zur Förderung von Gasen oder Gas-/Ölgemischen im Offshore-Bereich, mit einem seewasserfesten Gehäuse (2) mit zumindest einer Zugangsöffnung (3) für zu verdichtende Gase oder Gas-/Ölgemische und mit zumindest einer Ausgangsöffnung (4) für die verdichteten Gase oder Gas-/Ölgemische, mit einem im Gehäuse (2) angeordneten Verdichter (8), welcher eingangsseitig mit der Zugangsöffnung (3) und ausgangsseitig mit der Ausgangsöffnung (4) verbunden ist, und mit einem im Gehäuse (2) angeordneten Elektromotor (7) mit einem über eine Innenseite (GI) des Gehäuses (2) kühlbaren Statorpaket (71) und mit einem Rotorpaket (72) zum Antreiben des Verdichters (8),
**dadurch gekennzeichnet,**
- **dass** das Statorpaket (71) von der Innenseite (GI) des Gehäuses (2) beabstandet ist,
- **dass** das Statorpaket (71) mit zumindest einem gegenüberliegenden Teil der Gehäuseinnenseite (GI) eine ringförmige Kühlkammer (9) ausbildet und
- **dass** in der Kühlkammer (9) ein Kühlmittel vorhanden ist.

2. Verdichtersystem nach Anspruch 1, **dadurch ge- kennzeichnet**, dass das Kühlmittel ein Öl ist.

3. Verdichtersystem nach Anspruch 1 oder 2, **dadurch gekennzeichnet, dass** im Statorpaket (71) im Wesentlichen axial zur Drehachse (DA) des Elektromotors (7) verlaufende Kühlkanäle (75) vorhanden sind.

4. Verdichtersystem nach einem der vorangegangenen Ansprüche,
**dadurch gekennzeichnet, dass** das Verdichtersystem eine Umwälzpumpe für das Kühlmittel aufweist.

5. Verdichtersystem nach einem der vorangegangenen Ansprüche,
**dadurch gekennzeichnet, dass** das Verdichtersystem im bestimmungsgemäßen Einsatz derart installiert ist, dass die Drehachse (DA) des Elektromotors (7) im Wesentlichen in vertikaler Richtung verläuft.

6. Verdichtersystem nach einem der vorangegangenen Ansprüche,
**dadurch gekennzeichnet, dass** das Gehäuse (2) eine Gehäuseaußenseite (GA) aufweist und dass an der Gehäuseaußenseite (GA) eine Vielzahl von Kühlrippen (21) angeordnet ist.

## Claims

1. Compressor system, especially for transporting gases or gas/oil mixtures in the offshore area, with a seawater-proof housing (2) with at least one entry opening (3) for the gases or gas/oil mixtures which are to be compressed, and with at least one discharge opening (4) for the compressed gases or gas/oil mixtures, with a compressor (8) which is arranged in the housing (2) and which on the inlet side is connected to the entry opening (3) and on the outlet side is connected to the discharge opening (4), and with an electric motor (7), which is arranged in the housing (2), with a stator packet (71) which can be cooled via an inner side (GI) of the housing (2), and with a rotor packet (72) for driving Compressor (8),
**characterized in that**
- the stator packet (71) is at a distance from the inner side (GI) of the housing (2),
- the stator packet (71) with at least one oppositely disposed part of the housing inner side (GI) forms an annular cooling chamber (9), and
- a cooling medium is provided in the cooling chamber (9).

2. Compressor system according to Claim 1, **characterized in that** the cooling medium is an oil.

3. Compressor system according to Claim 1 or 2, **characterized in that** cooling passages (75) which extend essentially axially to the rotational axis (DA) of the electric motor (7) are provided in the stator packet (71).

4. Compressor system according to one of the preceding claims, **characterized in that** Compressor system has a circulating pump for the cooling medium.

5. Compressor system according to one of the preceding claims, **characterized in that** Compressor system in the asintended application is installed in such a way that the rotational axis (DA) of the electric motor (7) extends essentially in the vertical direction.

6. Compressor system according to one of the preceding claims, **characterized in that** the housing (2) has a housing outer side (GA) and a multiplicity of cooling fins (21) are arranged on the housing outer side (GA).

## Revendications

1. Système compresseur, notamment pour véhiculer des gaz ou des mélanges de gaz et de pétrole dans le domaine offshore, comprenant une enveloppe (2) résistante à l'eau de mer et ayant au moins une ouverture (3) d'entrée pour des gaz ou des mélanges de gaz et de pétrole à comprimer et au moins une ouverture (4) de sortie pour les gaz ou les mélanges de gaz et de pétrole comprimés, comprenant un compresseur (8), qui est disposé dans l'enveloppe (2) et qui communique, du côté de l'entrée, avec l'ouverture (3) d'entrée et, du côté de la sortie, avec l'ouverture (4) de sortie et comprenant un moteur (7) électrique, qui est disposé dans l'enveloppe (2) et qui a un paquet (71) statorique pouvant être refroidi par l'intermédiaire d'une face (GI) intérieure de l'enveloppe (2) et un paquet (72) rotorique pour entraîner le compresseur (8),
**caractérisé**
- **en ce que** le paquet (71) statorique est à distance de la face (GI) intérieure de l'enveloppe (10),
- **en ce que** le paquet (71) statorique constitue une chambre (9) de refroidissement annulaire avec au moins une partie opposée à la face (GI) intérieure de l'enveloppe et
- **en ce qu'**il y a un fluide de refroidissement dans la chambre (9) de refroidissement.

2. Système compresseur suivant la revendication 1, **caractérisé en ce que** le fluide de refroidissement est une huile.

3. Système compresseur suivant la revendication 1 ou 2, **caractérisé en ce qu'**il y a dans le paquet (71) statorique des canaux (75) de refroidissement, s'étendant sensiblement axialement par rapport à l'axe (DA) de rotation du moteur (7) électrique.

4. Système compresseur suivant l'une des revendications précédentes, **caractérisé en ce que** le système compresseur a une pompe de circulation du fluide de refroidissement.

5. Système compresseur suivant l'une des revendications précédentes, **caractérisé en ce que** le système compresseur est, en utilisation conforme aux prescriptions, installé de manière à ce que l'axe (DA) de rotation du moteur (7) électrique s'étende sensiblement dans la direction verticale.

6. Système compresseur suivant l'une des revendications précédentes, **caractérisé en ce que** l'enveloppe (2) a une face (GA) extérieure et **en ce qu'**une pluralité d'ailettes (21) de refroidissement sont disposées sur la face (GA) extérieure de l'enveloppe.
